# EUROPÄISCHE PATENTANMELDUNG

(11) **EP 1 932 446 A2**
(43) Veröffentlichungstag der Anmeldung: **18.06.2008**
(21) Anmeldenummer: 07023077.6
(22) Anmeldetag: 28.11.2007
(51) Int. Cl.: A47B 49/00

(54) **Tragkonstruktion für ausschwenkbare Möbelfachböden**

(30) Priorität: 12.12.2006 DE 202006018725 U
(71) Anmelder: Ninkaplast GmbH, D-32108 Bad Salzuflen (DE)
(72) Erfinder: Twellmann, Günter, 32139 Spenge (DE)
(74) Vertreter: Wiebusch, Manfred

(57) **Zusammenfassung**

Tragkonstruktion für Möbelfachböden, mit einem Träger (10), der um eine korpusfeste Achse (12) des Möbels zwischen zwei Endlagen schwenkbar ist, gekennzeichnet durch einen Selbsteinzugmechanismus (34, 38) für den Träger in mindestens einer seiner Endlagen.

## Beschreibung

Die Erfindung betrifft ein Tragkonstruktion für Möbelfachböden, mit einem Träger, der um eine korpusfeste Achse des Möbels zwischen zwei Endlagen schwenkbar ist.

Bei Schrankmöbeln, beispielsweise bei Kücheneckschränken, besteht häufig das Problem, daß bestimmte Bereiche im Inneren des Möbelkorpus für den Benutzer nur schlecht zugänglich sind. Für die Fachböden solcher Schränke sind deshalb Tragkonstruktionen bekannt, die es erlauben, den Fachboden ganz oder teilweise aus dem Inneren des Korpus herauszuschwenken, so daß die im hinteren Bereich auf den Fachböden abgestellten Gegenstände leichter zugänglich sind.

Beispiele solcher Tragkonstruktionen werden beschrieben in DE 86 24 899 U1, DE 20 2006 007 853 U1, DE 20 2006 017 567 U1 und DE 20 2004 011 200 U1. Bei der letztgenannten Druckschrift ist der Fachboden auf zwei Trägern gehalten, die um verschiedene Achsen schwenkbar sind.

Aufgabe der Erfindung ist es, den Bedienkomfort einer solchen Tragkonstruktion zu verbessern.

Diese Aufgabe wird erfindungsgemäß gelöst durch einen Selbsteinzugmechanismus für den Träger in mindestens einer seiner Endlagen.

Selbsteinzugmechanismen sind bisher für Möbelauszüge, beispielsweise für Schubladen bekannt. Wenn die Schublade von Hand in den Möbelkorpus zurückgeschoben wird, so wird sie kurz vor Erreichen ihrer inneren Endlage durch den Selbsteinzugmechanismus erfaßt und automatisch noch weiter eingezogen, bis sie in der Endlage an einem vorzugsweise stoßgedämpften Anschlag anschlägt. Die Erfindung beruht auf dem Gedanken, dieses Prinzip eines Selbsteinzugmechanismus auf einen schwenkbaren Träger über einen Möbelfachboden zu übertragen. Der Träger wird dann kurz vor Erreichen einer seiner Endlagen, sei es die Endlage im Inneren des Korpus oder die Endlage in der herausgeschwenkten Position, durch den Selbsteinzug erfaßt und selbsttätig weiter eingezogen.

Die bekannten bekannten Selbsteinzugmechanismen für Schubladen wurden eingeführt, um das Problem zu lösen, daß die Schublade, wenn sie nicht vollständig in den Korpus eingeschoben ist, mit ihrer Frontblende über die Möbelfront vorsteht, so daß das Erscheinungsbild beeinträchtigt wird. Dieses Problem besteht bei herausschwenkbaren Fachböden nicht, da der Fachboden in der Regel im eingeschwenkten Zustand hinter einer geschlossenen Möbeltür verborgen ist. Ein wesentlicher Vorteil eines Selbsteinzugmechanismus besteht bei herausschwenkbaren Fachböden darin, daß die Grundfläche des Fachbodens im Verhältnis zum Innengrundriß des Möbelkorpus vergrößert werden kann, ohne daß die Gefahr besteht, daß der Fachboden, wenn er sich beim Schließen der Tür des Schrankmöbels nicht exakt in seiner Endlage befindet, an der Tür anstößt. Ein weiterer Vorteil besteht darin, daß dem Benutzer das manuelle Zurückschwenken des Fachbodens in den Schrankinnenraum erleichtert wird. Aufgrund seiner großen Grundfläche und des im allgemeinen recht hohen Gewichts der auf dem Fachboden abgestellten Gegenstände weist der Fachboden ein relativ großes Trägheitsmoment auf, so daß er mit möglichst geringer Geschwindigkeit gegen seine Endlage geschwenkt werden sollte, damit der Aufprall nicht zu heftig wird. Wenn der Benutzer dem Fachboden beim Zurückschwenken einen zu geringen Schub erteilt, besteht die Gefahr, daß der Fachboden bereits zum Stehen kommt, bevor er die Endlage erreicht hat. Wenn andererseits der vom Benutzer ausgeübte Schub zu groß ist, besteht die Gefahr, daß der Fachboden an dem die Endlage begrenzenden Anschlag zurückprallt, besonders dann, wenn dieser Anschlag stoßgedämpft ist. Der Selbsteinzugmechanismus bietet den Vorteil, daß der Schub, der dem Fachboden erteilt werden muß, weniger präzise dosiert zu werden braucht und der Fachboden dennoch zuverlässig in seiner Endlage gehalten wird.

Vorteilhafte Ausgestaltungen und Weiterbildungen der Erfindung sind in den Unteransprüchen angegeben.

Der Selbsteinzugmechanismus wird vorzugsweise durch einen bistabil vorgespannten Winkelhebel an einem der beiden Bauteile, Korpus und Träger, und einen an den anderen der beiden Bauteile angeordneten Anschlagstift gebildet. Kurz bevor der Träger seine Endlage erreicht, stößt der Anschlagstift an einem Arm des Winkelhebels an und verschwenkt diesen über seinen Totpunkt, so daß er selbsttätig weiterschwenkt und dann mit seinem anderen Arm den Anschlagstift erfaßt und den Träger in die Endlage zieht.

In einer besonders vorteilhaften Ausführungsform ist der korspusfeste Teil des Selbsteinzugmechanismus an einem radial von der Drehachse des Trägers ausgehenden Ausleger angeordnet, der zusammen mit dem Träger und dessen Achse einen Schwenkbeschlag bildet, der sich als eine Einheit in den Möbelkorpus einbauen läßt. Auf diese Weise wird beim Einbau des Schwenkbeschlages die Montage und korrekte Justierung des Selbsteinzugmechanismus erheblich vereinfacht.

Im folgenden wird ein Ausführungsbeispiel anhand der Zeichnung näher erläutert.

Es zeigen:
- Fig. 1: eine perspektivische Ansicht der wesentlichen Teile eines Schwenkbeschlages für einen Möbelfachboden;
- Fig. 2: den Schwenkbeschlag nach Fig. 1 in der Draufsicht; und
- Fig. 3 bis 5: vergrößerte Detaildarstellungen des Schwenkbeschlages, insbesondere eines Selbsteinzugmechanismus, in unterschiedlichen Betriebspositionen.

Der in Fig. 1 gezeigte Schwenkbeschlag dient zur Aufnahme eines nicht gezeigten, im Grundriß etwa halbkreisförmigen Fachbodens für einen Kücheneckschrank und entspricht dem Konstruktionsprinzip, das beispielsweise in DE 20 2006 017 567 U1 beschrieben wird. Der Beschlag weist einen Träger 10 auf, der um eine durch ein vertikales Achsrohr 12 gebildete Achse schwenkbar ist. Am unteren Ende des Achsrohres 12 ist eine Fußplatte 14 befestigt, die auf dem nicht gezeigten Boden des Schrankkorpus zu befestigen ist. Das in Fig. 1 nicht gezeigte obere Ende des Achsrohres 12 ist in entsprechender Weise an einem Oberboden des Schrankkorpus befestigt. Der Träger 10 weist ein Lager 16 in der Form einer das Achsrohr 12 aufnehmenden und um dieses drehbaren quadratischen Säule auf. Weitere wesentliche Bestandteile des Trägers 10 sind ein Basisträger 18, der am unteren Ende des Lagers 16 befestigt ist, und ein drehbar auf dem Basisträger 18 angeordneter Aufsatzträger 20. Dieser Aufsatzträger hat die Form eines rechteckigen flachen Kastens und ist an seinen Längsseiten mit Laufrollen 22 bestückt, die in Laufschienen an der Unterseite des nicht gezeigten Fachbodens eingreifen, so daß der Fachboden relativ zu dem Aufsatzträger 20 verschiebbar ist. Wenn der Fachboden aus dem Schrankkorpus herausgeschwenkt werden soll, wird zunächst der Träger 10 als eine Einheit um das Achsrohr 12 geschwenkt, und er bewegt sich dabei in Richtung auf eine Türöffnung des Schrankes, die in Figur 1 rechts von dem Achsrohr 12 liegt. Gegen Ende dieser Schwenkbewegung wird dann durch einen nicht gezeigten Steuermechanismus der Aufsatzträger 20 relativ relativ zu dem Basisträger 18 weiter verschwenkt, und schließlich wird der auf den Laufrollen 22 abgestützte Fachboden aus der Türöffnung des Korpus herausgezogen.

Der Basisträger 18 weist einen L-förmigen Tragarm auf, dessen kürzerer Schenkel 24 waagerecht von dem Lager 16 ausgeht und durch eine am Lager 16 eingehängte Strebe 26 zusätzlich fixiert ist, so daß hohe Lasten aufgenommen werden können. An den längeren Schenkel 28 des L-förmigen Tragarms ist seitlich eine kastenförmige Konsole 30 angesetzt, auf welcher der Aufsatzträger 20 drehbar abgestützt ist.

Auf der Fußplatte 14 und dem Achsrohr 12 ist unterhalb des Lagers 16 und des Schenkels 24 des Basisträgers 18 ein starrer Ausleger 32 befestigt, der in dem in Fig. 1 gezeigten Zustand parallel zu dem Schenkel 24 verläuft. Dieser Ausleger 32 trägt am freien Ende einen korpusfesten Teil 34 eines Selbsteinzugmechanismus für den Träger 10. Zu diesem korpusfesten Teil 34 des Selbsteinzugmechanismus gehört ein schwenkbarer Winkelhebel 36, der mit einem trägerseitigen Anschlagstift 38 zusammenwirkt und in dem in Fig. 1 gezeigten Zustand den Träger 10 in einer Endlage hält, in der er mit dem Schenkel 24 an einem Aufpralldämpfer 40 anliegt. Der Anschlagstift 38 ist als Rolle ausgebildet, die um eine vertikale Achse drehbar ist. Die Achse dieser Rolle springt nach unten von einer Halteplatte 42 vor, die starr am Rand des Aufsatzträgers 20 befestigt ist und waagerecht von diesem vorspringt.

In Fig. 2 ist der Schwenkbeschlag im Grundriß dargestellt. Das Achsrohr 12 und das Lager 16 sind in einem horizontalen Schnitt dargestellt. Rechts daneben ist, ebenfalls im Schnitt, ein Mittelpfosten 44 des Eckschrankes gezeigt. Die vordere Kante 46 des Bodens des Schrankkorpus ist ebenfalls angedeutet.

Die in Fig. 2 gezeigte Stellung des Schwenkbeschlages entspricht der vollständig eingezogenen Position des auf dem Aufsatzträger 20 gehaltenen Fachbodens. Außerdem ist hier eine Achse 48 erkennbar, um die der Aufsatzträger 20 in der Endphase der Ausschwenkbewegung des Basisträgers 18 relativ zu der Konsole 30 schwenkbar ist.

In Fig. 2 ist weiterhin die Kontur des Winkelhebels 36 sowie dessen Drehachse 50 zu erkennen. Eine Zugfeder 52 spannt den Winkelhebel 36 in die Position vor, in der er den Anschlagstift 38 und damit den Träger 10 in seiner Endlage hält. Wenn dann der Träger 10 im Uhrzeigersinn um das Achsrohr 12 geschwenkt wird, so schwenkt der Winkelhebel 36 entgegen der Kraft der Feder 52 im Gegenuhrzeigersinn in eine Stellung, in der er den Anschlagstift 38 freigibt.

Diese Position ist in Fig. 3 gezeigt. Die Feder 52 hält den Winkelhebel 36 nun in einer Position, in der ein Arm 54 dieses Winkelhebels an einem Anschlag 56 anliegt.

Der Basisträger 18 ist in Fig. 3 gegenüber dem Ausleger 32 in eine Position verschwenkt, in der der Fachboden relativ zum Aufsatzträger 20 aus der Schranköffnung herausgezogen werden kann. Wenn der Fachboden wieder in den Schrank zurückgeschoben wird, sorgt der erwähnte Steuermechanismus dafür, daß der Aufsatzträger 20 wieder um die Achse 48 in die Position relativ zu dem Basisträger 18 zurückschwenkt, die in Fig. 2 dargestellt ist. Die Halteplatte 42 nimmt dann die in Fig. 3 gezeigte Lage relativ zu dem Basisträger 18 ein. Diese Halteplatte ist in Fig. 3 und in den folgenden Figuren nur gestrichelt angedeutet, damit der Anschlagstift 38 und die Kontur des Winkelhebels 36 besser zu erkennen sind.

Wenn nun in Fig. 3 der Basisträger 18 und der Aufsatzträger 20 mit der daran angebrachten Halteplatte 42 im Gegenuhrzeigersinn zurückgeschwenkt werden, so stößt schließlich der Anschlagstift 38 an einem Arm 58 des Winkelhebels 36 an. Bei der weiteren Schwenkbewegung des Trägers wird dann der Winkelhebel entgegen der Kraft der Feder 52 im Uhrzeigersinn um die Achse 50 geschwenkt, bis die Feder 52 ihre maximale Ausdehnung und damit ihren Totpunkt erreicht. Dieser Zustand ist in Fig. 4 dargestellt.

Da die in Fig. 3 gezeigte Anschlagposition des Winkelhebels 36 nur kurz vor dem Totpunkt der Feder 52 liegt, braucht der Anschlagstift 38 beim Verschwenken des Winkelhebels nur einen äußerst geringen Widerstand zu überwinden. Wenn der Winkelhebel die in Fig. 4 gezeigte Totpunktstellung überschritten hat, sorgt die Feder 52 dafür, daß der Winkelhebel 36 weiter im Uhrzeigersinn schwenkt und dabei den an der Halteplatte 42 sitzenden Anschlagstift 38 mitnimmt. Der Anschlagstift übt dann über die Halteplatte 42 einen Zug auf den Aufsatzträger 20 (Fig. 2) aus, der dadurch einem im Gegenuhrzeigersinn wirkenden Drehmoment ausgesetzt und in einer Anschlagposition relativ zu dem Basisträger 18 gehalten wird. Die Zugkraft wird somit auf den Basisträger 18 übertragen, so daß dieser ebenfalls einem im Gegenuhrzeigersinn wirkenden Drehmoment unterliegt, das ihn um das Achsrohr 12 verschwenkt. Im Laufe dieser Schwenkbewegung des Basisträgers 18 und des Winkelhebels 36 gleitet der Anschlagstift 38 an einer Führungskontur des Armes 54 des Winkelhebels entlang und löst sich dabei von dem Arm 58, wie in Fig. 5 dargestellt ist. Durch die Zugkraft der Feder 52 wird der gesamte Träger 10 weiter in Gegenuhrzeigerrichtung geschwenkt, bis schließlich der Schenkel 24 des Basisträgers 18 auf den am Ausleger 32 befestigten Aufpralldämpfer 40 trifft und dessen Kolben zurückdrückt, so daß die Aufprallenergie des Trägers aufgezehrt wird. Die Feder 52 hält dann den Träger 10 wieder in der in Fig. 2 gezeigten Endlage.

In der Endlage gemäß Fig. 2 liegt der Anschlagstift 38 an einer abgerundeten Knebelfläche 60 des Winkelhelbels 36 an. Eine parallel zur Feder 52 durch den Anschlagstift 38 verlaufende Wirklinie weist dabei nur einen geringen Abstand zur Drehachse 50 des Winkelhelbels auf, so daß die Federkraft ensprechend dem Hebelverhältnis verstärkt wird. Außerdem wirkt die Knebelfläche 60 bei der Drehung des Winkelhelbels wie ein Keil, der den Anschlagstift 38 fest und sicher in die Endlage spannt.

In dem hier gezeigten Beispiel ist der Selbsteinzugmechanismus so angeordnet, daß er den Träger 10 in der ganz in den Schrankkorpus zurückgeschwenkten Endlage hält. Wahlweise kann jedoch ein entsprechender Selbsteinzugmechanismus auch so angeordnet sein, daß er den Träger in der entgegengesetzten Endlage hält.

Die Erfindung ist im übrigen nicht nur bei Schrankmöbeln anwendbar, sondern beispielsweise auch bei schwenkbaren Tragkonsolen für wandmontierte Fernsehgeräte und dergleichen.

## Patentansprüche

1. Tragkonstruktion für Möbelfachböden, mit einem Träger (10), der um eine korpusfeste Achse (12) des Möbels zwischen zwei Endlagen schwenkbar ist, **gekennzeichnet durch** einen Selbsteinzugmechanismus (34, 38) für den Träger in mindestens einer seiner Endlagen.

2. Tragkonstruktion nach Anspruch 1, **dadurch gekennzeichnet, daß** der Selbsteinzugmechanismus einen korpusfesten Teil (34) und einen trägerfesten Teil (38) aufweist und daß einer dieser beiden Teile einen schwenkbaren, bistabil vorgespannten Winkelhebel (36) aufweist, während der andere Teil ein Anschlagstift (36) ist, der, wenn sich der Träger (10) seiner Endlage nähert, an einem ersten Arm (58) des Winkelhebels (36) anstößt und diesen aus einer seiner stabilen Lagen über einen Totpunkt hinaus verschwenkt, so daß er selbsttätig in die andere stabile Lage schwenkt und dabei mit seinem zweiten Arm (54) den Anschlagstift (38) mitnimmt und **dadurch** den Träger (10) in seine Endlage zieht.

3. Tragkonstruktion nach Anspruch 2, **dadurch gekennzeichnet, daß** an dem ersten Arm (58) des Winkelhebels (36) eine Feder (52) angreift und daß eine zur Wirkrichtung dieser Feder parallele, durch den Anschlagstift (38) verlaufende Wirklinie in der Endlage einen Abstand zur Drehachse (50) des Winkelhebels (36) aufweist, der wesentlich kleiner ist als der Hebelarm, über den die Feder angreift.

4. Tragkonstruktion nach Anspruch 2 oder 3, **dadurch gekennzeichnet, daß** der Anschlagstift (38) in der Endlage an einer Knebelfläche (60) des zweiten Arms (54) des Winkelhebels (36) anliegt, und daß die Knebelfläche einen spitzen Keilwinkel mit der Bewegungsbahn des freien Endes des zweiten Arms (54) um die Drehachse (50) des Winkelhebels bildet.

5. Tragkonstruktion nach einem der vorstehenden Ansprüche, **dadurch gekennzeichnet, daß** der Selbsteinzugmechanismus (34, 38) einen korpusfesten Teil (34) aufweist, der an einem Ausleger (32) gehalten ist, und daß dieser Ausleger (32) zusammen mit einem die Schwenkachse des Trägers (10) bildenden Achsrohr (12) und dem auf diesem Achsrohr gelagerten Träger (10) einen als eine Einheit montierbaren Schwenkbeschlag bildet.

6. Tragkonstruktion nach Anspruch 5, **dadurch gekennzeichnet, daß** an dem Ausleger (32) ein Aufpralldämpfer (40) für den Träger (10) angebracht ist.

7. Tragkonstruktion nach einem der vorstehenden Ansprüche, **dadurch gekennzeichnet, daß** der Träger (10) einen um die korpusfeste Achse (12) schwenkbaren Basisträger (18) und einen Aufsatzträger (20) aufweist, der innerhalb eines begrenzten Bereiches beweglich an dem Basisträger (18) gehalten ist, und daß ein trägerseitiger Teil (38) des Selbsteinzugmechanismus (34, 38) so an dem Aufsatzträger (20) befestigt ist, daß er den Aufsatzträger (20) und **dadurch** mittelbar auch den Basisträger (18) in die Endlage zieht.
